# EUROPÄISCHE PATENTSCHRIFT

(11) **EP 1 225 981 B1**
(45) Veröffentlichungstag und Bekanntmachung des Hinweises auf die Patenterteilung: **14.01.2004**
(21) Anmeldenummer: 00974410.3
(22) Anmeldetag: 18.10.2000
(51) Int. Cl.: B04B 1/20

(54) **VOLLMANTEL-SCHNECKENZENTRIFUGE ZUR VERARBEITUNG EINES ZUR SCHÄUMUNG NEIGENDEN SCHLEUDERGUTES**
SCREW-TYPE SOLID BOWL CENTRIFUGE
CENTRIFUGE A VIS A BOL PLEIN POUR TRAITER UNE MASSE RESIDUELLE CENTRIFUGEE ENCLINE AU MOUSSAGE

(30) Priorität: 02.11.1999 DE 19952804
(43) Veröffentlichungstag der Anmeldung: 31.07.2002
(73) Patentinhaber: Westfalia Separator AG, 59302 Oelde (DE)
(72) Erfinder: FIGGENER, Helmut, D-59302 Oelde (DE); BRÜNING, Paul, D-59302 Oelde (DE); VON HEYDEN-LINDEN, Josef, D-59302 Oeldde (DE)
(74) Vertreter: Specht, Peter, Dipl.-Phys.
(86) Internationale Anmeldenummer: PCT/EP2000/010242
(87) Internationale Veröffentlichungsnummer: WO 2001/032314

(56) Entgegenhaltungen:
- DE-A- 3 638 782
- US-A- 3 447 742
- US-A- 3 568 919
- US-A- 4 245 777
- US-A- 4 334 647
- US-A- 5 306 225

## Beschreibung

Die Erfindung betrifft eine Vollmantel-Schneckenzentrifuge zur Verarbeitung eines zur Schäumung neigenden Schleudergutes.

Aus der DE-A-36 38 782, der US-A-35 68 919 und der US-A-43 34 647 sind Vollmantel-Schneckenzentrifugen bekannt, welche die Merkmale a) bis c) des Anspruches 1 zeigen.

Aus der US-A-34 47 742 ist ferner eine Schneckenzentrifuge bekannt, die eine Stauscheibenanordnung mit zwei Stauscheiben aufweist, die relativ zum Verteiler sowohl in Richtung des Flüssigkeitsaustrags als auch in Richtung des Feststoffaustrags angeordnet sind.

Die US-A-53 06 225 zeigt ferner Flüssigkeitsüberströmöffnungen in den Stauscheiben einer Vollmantel-Schneckenzentrifuge.

Einen bekannten Dekanter zeigt auch Figur 2. Bei der Verarbeitung von leicht oxidierendem Schleudergut - z.B. aus zerkleinerten Früchten wie Äpfeln - ist es wünschenswert, die Möglichkeit zur Oxidation des Schleudergutes bei der Zentrifugalbehandlung so gering wie möglich zu halten. Ferner soll ein Schaumaustrag am Flüssigkeitsaustrag vermieden werden. Bei der Verarbeitung von Schleudergut, welches neben einer Feststoff- und einer Flüssigkeitsphase im Dekanter dazu neigt, quasi als dritte Phase einen Schaum auszubilden - z.B. ein Fruchtbreit zur Herstellung von Fruchtsaft oder ein stark eiweißhaltiges Schleudergut - , besteht das Problem, daß der Schaum unerwünscht mit durch den Flüssigkeitsaustritt aus dem Dekanter austritt und derart die Qualität der Flüssigkeitsphase beeinträchtigt. Bei stark schäumenden Produkten besteht ferner das Problem, daß der Schaum den Dekanter verunreinigt, insbesondere dadurch, daß er in Spalte am Austritt des Zulaufrohres in den Verteiler eintritt und im schlimmsten Fall aus der Zentrifuge quasi herausquillt.

Es ist die Aufgabe der Erfindung, einen unerwünschten Schaumaustrag am Flüssigkeitsaustrag zu verhindern, um Produktverunreinigungen entgegenzuwirken.

Die Erfindung löst diese Aufgabe durch den Gegenstand des Anspruches 1.

Der hydrohermetische Zulauf verhindert die Oxidation. Die Anordnung der Erfindung erfüllt sowohl höchste Hygieneanforderungen in Hinsicht auf den Schleudergutzulauf als auch in Hinsicht auf die Schaumbarriere in Richtung des Flüssigkeitsaustrages.

Da wenigstens eine Stauscheibe in den Flüssigkeitsspiegel hineinragt, bildet sie eine Barriere für beim Schleudern des Schleudergutes entstehenden Schaum in Richtung des entsprechenden Austrages.

Vorzugsweise wird die zwischen dem Verteiler und dem Feststoffaustrag angeordnete Stauscheibe derart bemessen, daß zwischen Trommelmantel und der Stauscheibe ein relativ enger Spalt verbleibt, der derart ausgelegt ist, daß durch ihn eine schleimige Feststoffphase hindurchtreten kann, wobei der Rückfluß durch den Spalt durch die nachdrängende schleimige Feststoffphase verhindert wird.

Nach einer Variante der Erfindung wird vorzugsweise das Zulaufrohr über den Verteiler fest mit der Schnecke verbunden, so daß sich das Zulaufrohr bei Drehungen der Schnecke mit dieser mitdreht. Auf diese Weise wird anders als bei dem in Figur 2 dargestellten Stand der Technik eine "sanfte" Vorbeschleunigung und damit eine entsprechend schonende Behandlung des Schleudergutes erreicht. Da das Zulaufrohr drehbar ausgelegt ist, wird es zudem möglich, Verteiler und Zulaufrohr direkt quasi "einstükkig" miteinander direkt spalt- und öffnungsfrei zu verbinden, so daß kein Schaum mehr in irgendwelche Spalte oder Zwischenräume zwischen Zulaufrohr und Verteiler eindringen kann, was beim Stand der Technik der Fall war.

Erhöht wird die Hygienewirkung durch die weitere Maßnahme, den Verteiler direkt spalt- und öffnungsfreie in Umfangsöffnungen des Schneckenkörpers zu befestigen. Hierdurch entsteht ein spalt- und öffnungsfreier Weg vom Zulaufrohr bis in den Schleuderraum des Dekanters. Es kann kein Schleudergut mehr in den Bereich zwischen dem Außenumfang des Zulaufrohres und dem Innenumfang des Schneckenkörpers gelangen, da dieser Zulaufabschnitt der Zentrifuge "hydrohermetisch" geschlossen ausgelegt ist.

Nach einer weiteren Variante der Erfindung wird der Verteiler im wesentlichen rohrartig ausgebildet, so daß er wenigstens eine - vorzugsweise zwei - radiale, in den Schleuderraum mündende Austrittsöffnungen aufweist. Weist der Verteiler zudem eine derartige radiale Erstreckung auf, daß er im Betrieb der Zentrifuge bis in die Flüssigkeit bzw. unter den Flüssigkeitspegel im Schleuderraum ragt, so daß seine Austrittsöffnungen unter dem Flüssigkeitsspiegel liegen, wird der Effekt des hermetischen Abschlusses des Zulaufabschnittes der Zentrifuge weiter verbessert. Auch diese Maßnahme trägt ferner dazu bei, daß eine besonders schonende Behandlung des Produktes/Schleudergutes erfolgt.

Nach einer Variante der Erfindung wird wenigstens eine der Stauscheiben direkt an den Verteiler und/oder den Außenumfang des Schneckenkörpers im Bereich des Verteilers angeformt.

Nachfolgend wird die Erfindung unter Bezug auf die Zeichnung anhand eines Ausführungsbeispiels näher beschrieben. Es zeigt:
- Figur 1: eine Schnittdarstellung einer Schleudertrommel einer erfindungsgemäßen Vollmantel-Schneckenzentrifuge, und
- Figur 2: eine schematische Darstellung einer Vollmantel-Schneckenzentrifuge nach dem Stand der Technik.

Figur 1 zeigt eine Vollmantel-Schneckenzentrifuge 2, welche eine Schleudertrommel 3 mit einem äußeren Trommelmantel 4 aufweist, der einen zylindrischen Abschnitt 6 und einen sich an den zylindrischen Abschnitt 6 anschließenden, konisch verjüngenden Abschnitt 8 umfaßt. Innerhalb des äußeren drehbaren Trommelmantel 4, der nach Art der Figur 2 wiederum an einem äußeren Maschinenrahmen 10 drehbar lagerbar ist, ist eine drehbare Schnecke 12 zum Austrag von Feststoffen angeordnet.

Die Schnecke 12 weist einen inneren, im wesentlichen zylindrischen Schneckenkörper 14 auf, dessen Geometrie im wesentlichen an die Geometrie des äußeren Zentrifugen-Trommelmantels 4 angepaßt ist und wiederum entsprechend der Kontur des Trommelmantels 4 einen zylindrischen Abschnitt 14a sowie einen sich an den zylindrischen Abschnitt anschließenden konischen Abschnitt 14b umfaßt. Diese hier bevorzugte Geometrie ist rein beispielhaft zu verstehen. Alternative Geometrien des Schneckenkörpers 14 - z.B. rein zylindrische - sind im Rahmen der Erfindung denkbar.

Im Endbereich des zylindrischen Abschnittes 14a wird der Schneckenkörper 14 von einem im Querschnitt vorzugsweise rechteckigen Verteiler(rohr) 16 durchsetzt, welches an seinen beiden axialen Enden offen in den Schleuderraum 18 zwischen dem Schneckenkörper 14 und dem Trommelmantel 4 mündet und am Schneckenkörper verschweißt ist, so daß eine direkte - quasi einstückige - spalt- und öffnungsfreie Verbindung zwischen dem Zulaufrohr 20 und dem Schneckenkörper 14 realisiert wird.

Im Bereich der Mittellachse der Schneckenzentrifuge ist das Zulaufrohr 20 ausgebildet. Das Zulaufrohr 20 ist an seinem vom Verteiler 16 abgewandten Ende über einen Ring 22 am Innenumfang des Schneckenkörpers 14 befestigt, der wiederum mit Wälzlagern 24 drehbar an einem Ansatz des axialen Deckels 26 gelagert ist, welcher den Trommelmantel 4 im wesentlichen axial verschließt. An seinem vom Deckel 24 abgewandten Ende durchsetzt das Zulaufrohr 20 eine Öffnung im Verteiler 16. Auch das drehbare Zulaufrohr 20 ist am Verteiler 16 somit derart angeordnet (z.B. verschweißt), daß zwischen diesen Elementen eine spaltfreie Verbindung realisiert wird und kein Schleudergut oder Schaum in irgendwelche Spalte in diesem Bereich gelangen kann. Das Zulaufrohr 20 ragt hier von rechts bzw. vom zylindrischen Abschnitt der Zentrifuge in diese hinein. Eine umgekehrte Anordnung des Zulaufrohres 20 von der linken bzw. konischen Seite der Trommel 4 her ist denkbar.

Am Außenumfang des Schneckenkörpers 14 ist eine Stauscheibenanordnung ausgebildet, welche aus zwei Stauscheiben 28, 30 besteht, von denen die eine (die Stauscheibe 28) in Richtung des Flüssigkeitsaustrages hier im zylindrischen Abschnitt 14a des Schneckenkörpers 14 und die andere (die Stauscheibe 30) zur Seite des Feststoffaustrages hier im konischen Abschnitt 14b des Schneckenkörpers auf diesen aufgesetzt ist. Beide Stauscheiben 14 haben eine derartige radiale Erstreckung, daß sie im Betrieb der Schneckenzentrifuge zwar in den Flüssigkeitsspiegel F hineinragen. Die am zylindrischen Abschnitt des Schneckenkörpers 14 befestigte Stauscheibe 28 ist als Ringscheibe ohne Öffnungen ausgebildet, während die am konischen Abschnitt des Schneckenkörpers 14 befestigte Stauscheibe 30 zum inneren Umfang hin Öffnungen 32 - beispielsweise schlitzartig oder mit anderer Kontur - aufweist. Die radiale Erstreckung dieser Stauscheibe 30 ist größer als die der Stauscheibe 28 im zylindrischen Bereich des Schneckenkörpers 14. Sie ist derart bemessen, daß zwischen dem Trommelmantel 4 und der Stauscheibe 30 nur ein relativ enger Spalt 31 verbleibt.

Die Funktion dieser Schneckenzentrifuge ist wie folgt:

Ein stark zur Schaumbildung neigendes Schleudergut (z.B. ein Brei aus zerkleinerten Äpfeln, aus denen Apfelsaft gewonnen werden soll) tritt durch das sich drehende Zulaufrohr 20 in den Verteiler 16 und durch diesen in den Schleuderraum 18 ein. Da das Zulaufrohr 20 drehbar ausgelegt ist und an seinem zum Verteiler 16 weisenden Ende in einer Öffnung des Verteiler 16 verschweißt ist und da ferner der Verteiler 16 am Schneckenkörper 14 verschweißt ist, kann kein Schaum in irgendwelche Öffnungen oder Schlitze eindringen und den Dekanter verunreinigen. Es wird eine hermetischer Zulaufabschnitt vom Zulaufrohr 20 durch den Verteiler 16 bis in den Schleuderraum 18 gebildet. Dieser Effekt wird noch dadurch verstärkt, daß die seitlichen (radial zum Zulaufrohr 20 und axial in Richtung des Verteilers 16 liegenden) Austrittsöffnungen des hier als Rechteckrohr ausgebildeten Verteilers 16 bis in den Flüssigkeitsspiegel ragen, so daß das zulaufende Schleudergut beim Einlauf in den Schleuderraum ebenfalls quasi nicht mit Luft in Berührung kommen kann, was die Oxidation des zulaufenden Schleudergutes vermindert. Das sich drehende Zulaufrohr 20 hat zudem den Vorteil, daß das zulaufende Schleudergut im Zulaufrohr 20 quasi "vorbeschleunigt" wird, was wiederum in einer besonders schonenden Behandlung des Schleudergutes resultiert.

Durch die Stauscheibe 28, welche in den Flüssigkeitsspiegel ragt, wird der Austritt von Schaum durch den Flüssigkeitsaustrag 34 verhindert, was die Qualität der Flüssigkeitsphase weiter verbessert. Zum Feststoffaustrag 36 hin kann der Schaum dagegen durch die schlitzartigen Öffnungen 32 in der Stauscheibe 30 hin aus dem Dekanter austreten. Die Stauscheibe 30 dient im wesentlichen dazu, den Rückfluß einer aus dem engen Spalt 31 drängenden schleimigen Feststoffphase durch den Spalt 31 zurück in den zylindrischen Abschnitt 8 der Trommel 4 zu verhindern. Die Öffnungen 32 in dieser Stauscheibe 30 ermöglichen dabei den Austritt des Schaumes in Richtung des Feststoffaustrags, der bei einer geschlossenen Auslegung dieser Stauscheibe 30 ohne die Öffnungen 32 nicht aus der Trommel 4 entweichen könnte.

Der Flüssigkeitsspiegel wird am Flüssigkeitsaustrag 34, an welchem die Flüssigkeit durch ein Schälrohr 38 abgeleitet wird, durch die Lage des Innenumfanges einer weiteren Stauscheibe 40 bestimmt. Im vorliegenden Fall reicht der Flüssigkeitsspiegel nahezu bis an den Schneckenkörper 14 heran.

Eine Beeinträchtigung der Qualität der Flüssigkeitsphase (z.B. Apfelsaft) durch Oxidation und/oder Schaum wird auf diese Weise ohne größeren konstruktiven Aufwand bei Gewährleistung eines besonders hohen Hygienestandards vermieden.

### Bezugszeichen

| | |
|---|---|
| Vollmantel-Schneckenzentrifuge | 2 |
| Trommel | 3 |
| Trommelmantel | 4 |
| zylindrischer Abschnitt | 6 |
| konisch verjüngter Abschnitt | 8 |
| Maschinenrahmen | 10 |
| Schnecke | 12 |
| Schneckenkörper | 14 |
| zylindrischer Abschnitt | 14a |
| konischer Abschnitt | 14b |
| Verteiler(rohr) | 16 |
| Schleuderraum | 18 |
| Zulaufrohr | 20 |
| Ring | 22 |
| Wälzlager | 24 |
| axialer Deckel | 26 |
| Stauscheiben | 28, 30 |
| Spalt | 31 |
| schlitzartige Öffnungen | 32 |
| Flüssigkeitsaustrag | 34 |
| Feststoffaustrag | 36 |
| Schälrohr | 38 |
| Stauscheibe | 40 |
| Flüssigkeitsspiegel | F |

## Patentansprüche

1. Vollmantel-Schneckenzenfifuge (2) zur Verarbeitung eines zur Schäumung neigenden Schleudergutes, mit folgenden Merkmalen:
a) eine Schleudertrommel (3) mit einem Flüssigkeitsaustrag (34) und einem Feststoffaustrag (36) und einem drehbaren Trommelmantel (4), in dem eine relativ zum Trommelmantel (4) drehbare Schnecke (12) angeordnet ist,
b) ein Zulaufabschnitt mit einem konzentrisch zur Drehachse der Schleudertrommel ausgebildeten, zentralen Zulaufrohr (20) zur Zuführung des Schleudergutes durch einen Verteiler (16) in den Schleuderraum (18) zwischen der Schnecke (12) und dem Trommelmantel (4),
c) der Zulaufabschnitt durch das Zulaufrohr (20) und den Verteiler (16) bis in den Schleuderraum (18) ist als im wesentlichen hermetisch, geschlossenes System ausgelegt,
d) eine Stauschcibenanordnung, die dazu ausgelegt ist, beim Schleudern des Schleudergutes entstehenden Schaum und/oder andere Klein- oder Schwebeteile beim Austritt durch den Flüssigkeitsaustrag (34) zu hindern,
e) die Stauscheibenanordnung weist zwei Stauscheiben (28, 30) auf, von denen die eine relativ zum Verteiler (16) in Richtung des Flüssigkeitsaustrages (34) am Schneckenkörper und die andere in Richtung des Feststoffaustrages (36) am Schneckenkörper (14) angeordnet ist, und
f) die zwischen dem Verteiler (16) und dem Feststoffaustrag (36) angeordnete Stauscheibe (30) weist zu ihrem inneren Umfang hin Öffnungen (32) zum Durchlaß von Schaum in Richtung des Feststoffaustrages (36) auf.

2. Vollmantel-Schneckenzentrifuge nach Anspruch 1, **dadurch gekennzeichnet, daß** das Zulaufrohr (20) über den Verteiler (16) fest mit der Schnecke (12) verbunden ist, so daß sich das Zulaufrohr bei Drehungen der Schnecke (12) mit dieser mitdreht.

3. Vollmantel-Schneckenzentrifuge nach Anspruch 1, **dadurch gekennzeichnet, daß** ein Ende des Zulaufrohres (20) direkt spalt- und öffnungsfrei mit dem Verteiler (16) verbunden ist.

4. Vollmantel-Schneckenzentrifge nach Anspruch 3, **dadurch gekennzeichnet, daß** der Verteiler (16) direkt spalt- und öffnungsfrei in Umfangsöffnungen des Schneckenkörpers (14) befestigt ist.

5. Vollmantel-Schneckenzentrifuge nach einem der vorstehenden Ansprüche, **dadurch gekennzeichnet, daß** der Verteiler (16) im wesentlichen rohrartig ausgebildet ist.

6. Vollmantel-Schneckenzentrifuge nach einem der vorstehenden Ansprüche, **dadurch gekennzeichnet, daß** der Verteiler (16) wenigstens eine radiale, in den Schleuderraum (18) mündende Austrittsöffnung aufweist.

7. Vollmantel-Schneckenzentrifuge nach einem der vorstehenden Ansprüche, **dadurch gekennzeichnet, daß** der Verteiler (16) eine derartige radiale Erstreckung aufweist, daß er im Betrieb der Zentrifuge bis unter den Flüssigkeitspegel im Schleuderraum (18) ragt, so daß seine Austrittsöffnungen unter dem Flüssigkeitsspiegel liegen.

8. Vollmantel-Schneckenzentrifuge nach einem der vorstehenden Ansprüche, **dadurch gekennzeichnet, daß** wenigstens eine der Stauscheiben (36) an einem konischen Abschnitt des Schneckenkörpers ausgebildet ist.

9. Vollmantel-Schneckenzentrifuge nach einem der vorstehenden Ansprüche, **dadurch gekennzeichnet, daß** wenigstens eine der Stauscheiben (28) in den Flüssigkeitsspiegel im Schleuderraum hineinragt

10. Vollmantel-Schneckenzentrifuge nach einem der vorstehenden Ansprüche, **dadurch gekennzeichnet, daß** wenigstens eine der am Schneckenkörper (14) befestigten Stauscheiben (28) als Vollringscheibe ohne Öffnungen ausgebildet ist.

11. Vollmantel-Schneckenzentrifuge nach einem der vorstehenden Ansprüche, **dadurch gekennzeichnet, daß** die radiale Erstreckung der zum Feststoffaustrag (36) hin liegenden Stauscheibe (30) größer ist als die der anderen Stauscheibe (28) zum Flüssigkeitsaustrag (34) hin.

12. Vollmantel-Schneckenzentrifuge nach einem der vorstehenden Ansprüche, **dadurch gekennzeichnet, daß** die zwischen dem Verteiler (16) und dem Feststoffaustrag (36) angeordnete Stauscheibe (30) derart bemessen ist, daß zwischen dem Trommelmantel (4) und der Stauscheibe (30) nur ein relativ enger Spalt (31) verbleibt, der derart ausgelegt ist, daß durch ihn eine schleimige Feststoffphase durchtreten kann, wobei der Rückfluß durch den Spalt (31) durch die beim Schleudern nachdrängende schleimige Feststoffphase verhindert wird.

13. Vollmantel-Schneckenzentrifuge nach einem der vorstehenden Ansprüche, **dadurch gekennzeichnet, daß** die eine Stauscheibe (28) direkt an dem Verteiler (16) angeformt ist.

## Claims

1. Screw-type solid bowl centrifuge (2) for processing a batch with a foaming tendency, having the following features:
a) a centrifugal drum (3) with a liquid discharge (34) and a solids discharge (36) and a rotatable drum shell (4) in which a screw (12) which can be rotated relative to the drum shell (4) is arranged,
b) an inflow section with a central inflow pipe (20), which is formed concentrically with respect to the axis of rotation of the centrifugal drum, for feeding the batch through a distributor (16) into the centrifugal space (18) between the screw (12) and the drum shell (4),
c) the inflow section through the inflow pipe (20) and the distributor (16) and into the centrifugal space (18) is designed as an essentially hermetically closed system,
d) a baffle plate arrangement which is designed for the purpose of obstructing foam and/or other small or suspended particles which are produced during the centrifuging of the batch from exiting through the liquid discharge (34),
e) the baffle plate arrangement has two baffle plates (28, 30) , the one of which is arranged relative to the distributor (16) in the direction of the liquid discharge (34) on the screw body and the other of which is arranged in the direction of the solids discharge (36) on the screw body (14), and
f) the baffle plate (30) which is arranged between the distributor (16) and the solids discharge (36) has, towards its inner circumference, openings (32) for the passage of foam in the direction of the solids discharge (36).

2. Screw-type solid bowl centrifuge according to Claim 1, **characterized in that** the inflow pipe (20) is connected via the distributor (16) fixedly to the screw (12), so that, during rotations of the screw (12), the inflow pipe rotates together with it.

3. Screw-type solid bowl centrifuge according to Claim 1, **characterized in that** one end of the inflow pipe (20) is connected directly, without a gap or opening, to the distributor (16).

4. Screw-type solid bowl centrifuge according to Claim 3, **characterized in that** the distributor (16) is fastened directly, without a gap or opening, in circumferential openings in the screw body (14).

5. Screw-type solid bowl centrifuge according to one of the preceding claims, **characterized in that** the distributor (16) is of essentially tubular design.

6. Screw-type solid bowl centrifuge according to one of the preceding claims, **characterized in that** the distributor (16) has at least one radial outlet opening leading into the centrifugal space (18).

7. Screw-type solid bowl centrifuge according to one of the preceding claims, **characterized in that** the distributor (16) has a radial extent in such a manner that it protrudes, during operation of the centrifuge, below the liquid level in the centrifugal space (18), so that its outlet openings are situated below the liquid level.

8. Screw-type solid bowl centrifuge according to one of the preceding claims, **characterized in that** at least one of the baffle plates (36) is formed on a conicle section of the screw body.

9. Screw-type solid bowl centrifuge according to one of the preceding claims, **characterized in that** at least one of the baffle plates (28) protrudes into the liquid level in the centrifugal space.

10. Screw-type solid bowl centrifuge according to one of the preceding claims, **characterized in that** at least one of the baffle plates (28) fastened to the screw body (14) is designed as a plate in the form of a solid ring without openings.

11. Screw-type solid bowl centrifuge according to one of the preceding claims, **characterized in that** the radial extent of the baffle plate (30) lying towards the solids discharge (36) is greater than that of the other baffle plate (28) towards the liquid discharge (34).

12. Screw-type solid bowl centrifuge according to one of the preceding claims, **characterized in that** the baffle plate (30) arranged between the distributor (16) and the solids discharge (36) is dimensioned in such a manner that only a relatively narrow gap (31) remains between the drum shell (4) and the baffle plate (30), the said gap being designed in such a manner that a slimy solids phase can pass through it, with the back flow through the gap (31) being prevented by the slimy solids phase pushing behind it during the centrifuging.

13. Screw-type solid bowl centrifuge according to one of the preceding claims, **characterized in that** the one baffle plate (28) is integrally formed directly on the distributor (16).

## Revendications

1. Centrifugeuse à vis à tambour plein (2) destinée à traiter un produit centrifugé enclin au moussage, présentant les caractéristiques suivantes :
a) un panier centrifuge (3) avec une sortie de liquide (34) et une sortie de solide (36) et un tambour plein (4) rotatif dans lequel est montée une vis sans fin (12) rotative par rapport au tambour plein (4),
b) un tronçon d'amenée avec un tuyau d'amenée (20) central formé de manière concentrique à l'axe de rotation du panier centrifuge, pour acheminer le produit centrifugé, en passant par un répartiteur (16), dans la chambre centrifuge (18) entre la vis sans fin (12) et le tambour plein (4)
c) le tronçon d'amenée par le tuyau d'amenée (20) et le répartiteur (16), jusque dans la chambre centrifuge (18), est conformé en système fermé, sensiblement hermétique,
d) un dispositif à disques ralentisseurs conçu pour empêcher que la mousse formée à la sortie par centrifugation du produit centrifugé et/ou d'autres particules, petites ou en suspension, ne s'échappent par la sortie de liquide (34)
e) le dispositif à disques ralentisseurs présente deux disques ralentisseurs (28, 30), dont l'un est monté sur le corps de la vis sans fin en étant orienté, par rapport au répartiteur (16), en direction de la sortie de liquide (34) et dont l'autre est monté sur le corps de la vis sans fin (14) en étant orienté en direction de la sortie de solide (36), et
f) le disque ralentisseur (30) disposé entre le répartiteur (16) et la sortie de solide (36) présente des ouvertures (32) orientées en direction de son pourtour intérieur, laissant passer la mousse en direction de la sortie de solide (36).

2. Centrifugeuse à vis à tambour plein selon la revendication 1, **caractérisée en ce que** le tuyau d'amenée (20), par l'intermédiaire du répartiteur (16) est relié fixement à la vis sans fin (12), de sorte que le tuyau d'amenée tourne en même temps que la vis sans fin (12).

3. Centrifugeuse à vis à tambour plein selon la revendication 1, **caractérisée en ce qu'**une extrémité du tuyau d'amenée (20) est directement reliée au répartiteur (16), sans fente et sans ouverture.

4. Centrifugeuse à vis à tambour plein selon la revendication 3, **caractérisée en ce que** le répartiteur (16) est monté directement, sans fente et sans ouverture, dans des ouvertures périphériques du corps de vis sans fin (14).

5. Centrifugeuse à vis à tambour plein selon rune des revendications précédentes, **caractérisée en ce que** le répartiteur (16) est sensiblement conformé en tuyau.

6. Centrifugeuse à vis à tambour plein selon l'une des revendications précédentes, **caractérisée en ce que** le répartiteur (16) présente au moins une ouverture d'échappement radiale, débouchant dans la chambre centrifuge (18).

7. Centrifugeuse à vis à tambour plein selon l'une des revendications précédentes, **caractérisée en ce que** le répartiteur (16) présente des dimensions radiales telles que, lorsque la centrifugeuse fonctionne, il dépasse jusque sous le niveau du liquide présent dans la chambre centrifuge (18), de sorte que ses ouvertures d'échappement se trouvent sous le niveau de liquide.

8. Centrifugeuse à vis à tambour plein selon l'une des revendications précédentes, **caractérisée en ce qu'**au moins l'un des disques amortisseurs (30) est formé sur un tronçon conique du corps de vis sans fin.

9. Centrifugeuse à vis à tambour plein selon l'une des revendications précédentes, **caractérisée en ce qu'**au moins l'un des disques amortisseurs (28) dépasse dans le niveau du liquide présent dans la chambre centrifuge.

10. Centrifugeuse à vis à tambour plein selon l'une des revendications précédentes, **caractérisée en ce qu'**au moins l'un des disques amortisseurs (28) monté sur le corps de vis sans fin (14) est conformé en disque plein sans ouvertures.

11. Centrifugeuse à vis à tambour plein selon l'une des revendications précédentes, **caractérisée en ce que** les dimensions radiales du disque amortisseur (30) situé du côté de la sortie de solide (36) sont supérieures à celles de l'autre disque amortisseur (28) situé du côté de la sortie de liquide (34).

12. Centrifugeuse à vis à tambour plein selon l'une des revendications précédentes, **caractérisée en ce que** le disque amortisseur (30) situé entre le répartiteur (16) et la sortie de solide (36) présente des dimensions telles qu'entre le tambour plein (4) et le disque amortisseur (30) ne subsiste qu'une fente (31) relativement étroite qui est conçue de telle sorte qu'une phase solide visqueuse puisse passer à travers elle, l'écoulement en retour à travers la fente (31) étant empêché par la phase solide visqueuse qui est poussée lors de la centrifugation.

13. Centrifugeuse à vis à tambour plein selon l'une des revendications précédentes, **caractérisée en ce que** l'un des disques amortisseurs (28) est formé directement sur le répartiteur (16).
